# EUROPÄISCHE PATENTSCHRIFT

(11) **EP 0 570 771 B1**
(45) Veröffentlichungstag und Bekanntmachung des Hinweises auf die Patenterteilung: **26.02.1997**
(21) Anmeldenummer: 93107347.2
(22) Anmeldetag: 06.05.1993
(51) Int. Cl.: H01R 13/04

(54) **Hochstromkontakt für elektrische Kontaktsteckvorrichtungen**
High density contact member for electrical connecting arrangement
Contact à haute intensité pour dispositifs de connexion électrique

(30) Priorität: 21.05.1992 DE 4216809
(43) Veröffentlichungstag der Anmeldung: 24.11.1993
(73) Patentinhaber: ELCO Europe GmbH, D-57518 Betzdorf (DE)
(72) Erfinder: Fries, Helmut, W-5241 Niederdreisbach (DE)
(74) Vertreter: Müller, Gerd, Dipl.-Ing.

(56) Entgegenhaltungen:
- AT-B- 338 907
- DE-A- 2 348 645
- DE-A- 3 518 030
- DE-B- 829 755
- DE-B- 925 595
- US-A- 3 634 819

## Beschreibung

Die Erfindung betrifft einen Hochstromkontakt für elektrische Kontaktsteckvorrichtungen mit einem hülsen- oder röhrenförmigen Einpreßabschnitt, der zwischen zwei kurzen zylindrischen Mantelbereichen mit einem relativ langen tonnenförmig bombierten Mantelbereich versehen ist, an welchem sich die eigentliche Einpreßzone des Kontaktkörpers befindet.

Solche Hochstromkontakte werden für Stromzuführungen bei elektronischen Geräten benötigt, damit sich (auch) Ströme hoher Stromdichte problemlos, insbesondere unter geringer Wärmeerzeugung bzw. mit niedrigen Verlusten übertragen lassen. Es kommt also darauf an, dem jeweils zu übertragenden Strom im Bereich der elktrischen Kontaktsteckvorrichtungen einen genügend weiten Leitungsquerschnitt zu geben.

Durch die DE-A-3518030 gehören bereits elektrisch leitfähige Kontaktsteckvorrichtungen dieser Art zum Stand der Technik. Die hülsen- oder röhrenförmige Gestalt der Einpreßabschnitte wird dabei durch Einrollen eines zuvor als Stanz-Biegeformteil aus einem Blechwerkstoff gefertigen Lamellenkörper erhalten.

Diese bekannten Kontaktsteckvorrichtungen sind dabei so ausgelegt, daß sie einerseits einen sicheren mechanischen Kontakt zwischen den Kontaktkörpern gewährleisten und andererseits nur einen geringen elektrischen Übergangswiderstand zwischen den zu verbindenden Teilen verursachen. Nachteilig ist jedoch, daß sie wegen der relativ geringen Materialdicke des zu ihrer Herstellung verwendeten elektrisch leitfähigen Blechwerkstoffs nicht ohne weiteres als sogenannte Hochstromkontakte eingesetzt werden können, bei denen es wesentlich ist, dem jeweils zu übertragenden Strom im Bereich der Kontaktstellen einen genügend weiten Leitungsquerschnitt zu geben.

Die gleichen Gesichtspunkte gelten auch bezüglich Kontaktsteckvorrichtungen nach US-A-3634819, soweit es sich dort ebenfalls um Bauformen handelt, die durch Rollverformen von zuvor als Stanzbiegeteile aus Blechwerkstoff hergestellte Lamellenkörper gebildet sind.

Die aus massivem Stabmaterial durch abschnittsweises Längsspalten und Aufweiten desselben gebildeten Kontaktsteckvorrichtungen nach US-A-3634819 können zwar ggfs. wegen ihrer relativ massiven Material-Querschnittsbereiche als sogenannte Hochstromkontakte zum Einsatz gelangen. Bei ihnen kann es jedoch vorkommen, daß die durch Aufbiegen im Bereich der Längsspalte gebildeten bogenförmigen und selbstfedernd nach außen gewölbten Stege gemeinsam nur einen einzigen Kontaktpunkt in der Randzone ergeben, welcher damit überlastet wird und den Kontaktwiderstand unnötig erhöht.

Ein Hochstromkontakt für elektrische Kontaktsteckvorrichtungen der eingangs angegebenen Gattung, welcher auch Ströme hoher Stromdichte problemlos, also unter geringer Wärmerzeugung bzw. mit niedrigen Verlusten übertragen kann, indem ein genügend weiter Leitungsquerschnitt zur Verfügung gestellt wird, ist nach der Erfindung dadurch gekennzeichnet,
daß zumindest die Einpreßzone am bombierten Mantelbereich des Einpreßabschnittes mit einer Aufrauhung, Riffelung oder dergleichen versehen ist und eine weitgehend geschlossene, kontinuierliche Mantelfläche aufweist und daß der Einpreßquerschnitt über seine Gesamtlänge hinweg mit einem eingeformten zylindrischen Zentralkanal versehen ist.

Diese Maßnahme führt zu wesentlich verbesserten Übergangswiderständen im Bereich der Einpreßzone. Es hat sich gezeigt, daß derart gestaltete Hochstromkontakte sich in besonderem Maße für den Einsatz bei elektronischen Geräten eignen, die mit integrierten Schaltungsbausteinen, insbesondere hoch integrierten Schaltungen ausgestattet sind, welche mit hauchdünn aufgedampften Leiterbahnen arbeiten. Auch ergibt sich hierdurch eine zur Übertragung von Strömen mit hoher Stromdichte besonders geeignete Ausgestaltung der Kontaktsteckvorrichtungen.

Vorteilhafte Ausgestaltungen des Gegenstandes nach Patentanspruch 1 ergeben sich aus den abhängigen Ansprüchen.

In der Zeichnung sind Ausführungsbeispiele des erfindungswesentlichen Teils eines Hochstromkontaktes für elektrische Kontaktsteckvorrichtungen dargestellt. Es zeigen
- Figur 1: in erheblich vergrößertem Maßstab und in der Seitenansicht von einem für sogenannte Einpreßtechnik geeigneten Hochstromkontakt, dessen Einpreßabschnitt
- Figur 2: in Stirnansicht entsprechend der Pfeilrichtung II den Einpreßabschnitt nach Figur 1 und
- Figur 3: in einer der Figur 2 entsprechenden Stirnansicht eine etwas abgewandelte Gestaltungsform für den Einpreßabschnitt nach Figur 1.

In Figur 1 der Zeichnung ist lediglich ein Bruchstück eines Hochstromkontaktes 1 zu sehen, wie er in elektrischen Kontaktsteckvorrichtungen benutzt wird, die zur wesentlichen Ausstattung von elektronischen Geräten gehören. Dieser Hochstromkontakt 1 gelangt dabei in der sogenannten Einpreßtechnik zum Einsatz und ist infolge dessen mit einem Einpreßabschnitt 2 versehen, welcher vorzugsweise einstückig bzw. materialeinheitlich mit dem Hochstromkontakt 1 hergestellt ist.

Der Einpreßabschnitt 2 hat dabei eine im wesentlichen hülsen- oder röhrenförmige Gestalt, die durch einen eingeformten, zylindrischen Zentralkanal 3 erhalten wird.

Aus Figur 1 der Zeichnung ergibt sich, daß der hülsen- oder röhrenförmige Einpreßabschnitt 2 zwei kurze zylindrische Mantelbereiche 4 und 5 aufweist, zwischen denen ein relativ langer, tonnenförmig bombierter Mantelbereich 6 gelegen ist.

An diesem tonnenförmig bombierten Mantelbereich 6 befindet sich dabei auch die eigentliche Einpreßzone 7 des Einpreßabschnitts, welche beim Ausführungsbeispiel dadurch gekennzeichnet ist, daß seine Oberfläche eine Aufrauhung bzw. Riffelung 8 oder dergleichen aufweist.

Am freien Ende des Einpreßabschnitts 2 befindet sich vor dem zylindrischen Mantelbereich 5 ein konisch verjüngter Mantelbereich 9, wobei vorzugsweise die beiden Mantelbereiche 5 und 9 eine übereinstimmende Längenabmessung haben.

Bewährt hat es sich auch, dem tonnenförmig bombierten Mantelbereich 6 des Einpreßabschnitts 2 einen Krümmungsradius zu geben, welcher größer bemessen ist, als die Gesamtlänge 10 des Einpreßabschnitts 2. Bei einer praktischen Ausführungsform des Hochstromkontaktes 1 kann bspw. der Krümmungsradius 11 für den tonnenförmig bombierten Mantelbereich 6 zur Gesamtlänge 10 des Einpreßabschnitts 2 ein Verhältnis von etwa 1,38:1 erhalten.

Vorgesehen ist auch, daß die beiden zylindrischen Mantelabschnitte 4 und 5 einen übereinstimmenden Außendurchmesser 12 erhalten, daß sie jedoch mit voneinander verschiedener Länge 13 und 14 vorgesehen werden. Der zylindrische Mantelbereich 4 des Einpreßabschnitts 2 schließt sich dabei an den eigentlichen Hochstromkontakt 1 mit einem Übergangsradius 15 an, welcher vorzugsweise so bemessen wird, daß er zur Länge 13 des zylindrischen Mantelbereichs 4 ein Verhältnis von 0,66 hat. Die Länge 13 des zylindrischen Mantelabschnitts 4 steht zur Länge 14 des zylindrischen Mantelabschnitts 5 etwa in einem Verhältnis von 0,6.

Aus den Figuren 1 und 2 der Zeichnung ist ersichtlich, daß der Einpreßabschnitt 2 des Hochstromkontaktes 1 über den größten Teil seiner Länge mit zwei diametral gelegenen Schlitzen 16 versehen werden kann, die ihm einen gewissen Federungseffekt verleihen.

In manchen Fällen ist es sogar noch zweckmäßiger, die Schlitze 16 im Einpreßabschnitt 2 mit kreuzweiser Anordnung vorzusehen, wie das der Figur 3 zu entnehmen ist.

Bei dem aus Figur 1 der Zeichnung ersichtlichen Ausführungsbeispiel eines Hochstromkontaktes 1 ist der Einpreßabschnitt 2 so gestaltet, daß sein größter Durchmesser 17 zur Längenabmessung 10 in einem Verhältnis steht, das etwa bei 0,65:1 liegt. Dies bedeutet bspw., daß bei einem größten Durchmesser 17 des Einpreßabschnitts 2 dessen Länge 10 etwa 5 mm ausmacht.

Vorgesehen ist auch, daß der Durchmesser 17 des tonnenförmig bombierten Mantelbereichs 6 zum Außendurchmesser 12 der beiden zylindrischen Mantelbereiche 4 und 5 ein Verhältnis haben kann, das bei etwa 1,16:1 liegt, während die Gesamtlänge 10 des Einpreßabschnittes 2 zur Länge 18 seinen tonnenförmig bombierten Mantelbereichs 6 in einem Verhältnis von etwa 1,43:10 stehen kann.

Für den Innendurchmesser 19 des hülsen- oder röhrenförmigen Einpreßabschnitts 2 ist vorgesehen, daß er zu dessem größten Außendurchmesser 17 ein Verhältnis von etwa 0,62:1 hat, daß er also bei 2 mm liegt, wenn der Außendurchmesser 17 3,25 mm beträgt.

Abschließend soll noch erwähnt werden, daß der konisch verjüngte Mantelbereich 9 am freien Ende des Einpreßabschnitts 2 vorzugsweise eine Länge 20 erhält, die mit der Länge 14 des anschließenden zylindrischen Mantelabschnitts 5 übereinstimmend ausgeführt ist.

Hochstromkontakte 1, die hülsen- oder röhrenförmige Einpreßabschnitte 2 der vorstehend beschriebenen Ausbildung aufweisen, haben sich in besonderem Maße zur Übertragung von Strömen mit hoher Stromdichte als geeignet erwiesen. Sie erreichen dabei wesentlich verbesserte Übergangswiderstände im Bereich ihrer Einpreßzone, wenn diese eine Aufrauhung, Riffelung oder dergleichen erhält.

## Patentansprüche

1. Hochstromkontakt (1) für elektrische Kontaktsteckvorrichtungen mit einem hülsen- oder röhrenförmigen Einpreßabschnitt (2), der zwischen zwei kurzen zylindrischen Mantelbereichen (4 und 5) mit einem relativ langen tonnenförmig bombierten Mantelbereich (6) versehen ist, an welchem sich die eigentliche Einpreßzone (7) des Kontaktkörpers befindet,
**dadurch gekennzeichnet**,
daß zumindest die Einpreßzone (7) am bombierten Mantelbereich (6) des Einpreßabschnitts (2) mit einer Aufrauhung/Riffelung (8) oder dergleichen versehen ist und eine weitgehend geschlossene - lediglich durch Diametralschlitze (16) unterbrochene -, kontiniurliche Mantelfläche aufweist, und daß der Einpreßabschnitt (2) über seine Gesamtlänge (10) hinweg mit einem eingeformten zylindrischen Zentralkanal (3) versehen ist.

2. Hochstromkontakt nach Anspruch 1,
**dadurch gekennzeichnet**,
daß sich am freien Ende des Einpreßabschnitts (2) vor dem zylindrischen Mantelbereich (5) ein konisch verjüngter Mantelbereich (9) befindet, wobei beide Mantelbereiche (5 und 9) vorzugsweise eine übereinstimmende Längenabmessung (14 und 20) haben.

3. Hochstromkontakt nach einem der Ansprüche 1 oder 2,
**dadurch gekennzeichnet**,
daß der tonnenförmig bombierte Mantelbereich (6) einen Krümmungsradius (11) aufweist, der größer als die Gesamtlänge (10) des Einpreßabschnitts (2) bemessen ist.

4. Hochstromkontakt nach einem der Ansprüche 1 bis 3,
**dadurch gekennzeichnet**,
daß die beiden zylindrischen Mantelbereiche (4 und 5) übereinstimmende Außendurchmesser (12) aufweisen, vorzugsweise jedoch eine unterschiedliche Länge (13 und 14) haben.

5. Hochstromkontakt nach einem der Ansprüche 1 bis 4,
**dadurch gekennzeichnet**,
daß der Einpreßabschnitt (2) über den größten Teil seiner Länge (10) diametral geschlitzt (16) ausgeführt ist (Figur 2).

6. Hochstromkontakt nach einem der Ansprüche 1 bis 4,
**dadurch gekennzeichnet**,
daß der Einpreßabschnitt (2) über den größten Teil seiner Länge (10) kreuzweise geschlitzt (16) ausgeführt ist (Figur 3).

7. Hochstromkontakt nach einem der Ansprüche 1 bis 6,
**dadurch gekennzeichnet**,
daß der Einpreßabschnitt (2) mit einem Durchmesser-/Längenverhältnis (17/10) von etwa 0,65:1 vorgesehen ist.

8. Hochstromkontakt nach einem der Ansprüche 1 bis 7,
**dadurch gekennzeichnet**,
daß das Durchmesserverhältnis des bombierten Mantelbereichs (6) zu den zylindrischen Mantelbereichen (4 und 5) bei etwa 1,16:1 liegt.

9. Hochstromkontakt nach einem der Ansprüche 1 bis 8,
**dadurch gekennzeichnet**,
daß die Gesamtlänge (10) des Einpreßabschnitts (2) zur Länge (18) seines bombierten Mantelbereichs (6) in einem Verhältnis von etwa 1,43:1 steht.

10. Hochstromkontakt nach einem der Ansprüche 1 bis 9,
**dadurch gekennzeichnet**,
daß der Innendurchmesser (19) des hülsen- oder röhrenförmigen Einpreßabschnitts (2) zu seinem größten Außendurchmesser (17) in einem Verhältnis von etwa 0,62:1 steht.

11. Hochstromkontakt nach einem der Ansprüche 1 bis 10,
**dadurch gekennzeichnet**,
daß der dem freien Ende des Einpreßabschnitts (2) benachbarte zylindrische Mantelbereich (5) eine größere Längenabmessung (14) aufweist als der hintere, zylindrische Mantelbereich (4) und daß dabei deren Längen (14 und 13) vorzugsweise ein Verhältnis von etwa 1,66:1 haben.

## Claims

1. High current contact (1) for electrical contact plug devices with a sleeve-shaped or tubular press-in portion (2), which is provided with a relatively long, barrel-shaped, convex casing region (6), at which the actual press-in zone (7) of the contact body is disposed, between two short cylindrical casing regions (4 and 5), characterised thereby that at least the press-in zone (7) at the convex casing region (6) of the press-in portion (2) is provided with a roughening/corrugation (8) or the like and has a largely closed - interrupted merely by diametral slots (16) - continuous casing surface, and that the press-in portion (2) is provided over its entire length (10) with a shaped-in cylindrical central channel (3).

2. High current contact according to claim 1, characterised thereby that a conically narrowing casing region (9) is disposed at the free end of the press-in portion (2) in front of the cylindrical casing region (5), wherein both casing regions (5 and 9) preferably have a corresponding length dimension (14 and 20).

3. High current contact according to one of claims 1 and 2, characterised thereby that the barrel-shaped, convex casing region (6) has a radius of curvature which is dimensioned to be larger than the overall length (10) of the press-in portion (2).

4. High current contact according to one of claims 1 to 3, characterised thereby that the two cylindrical casing regions (4 and 5) have corresponding outer diameters (12), but preferably have a different length (13 and 14).

5. High current contact according to one of claims 1 to 4, characterised thereby that the press-in portion (2) is executed to be diametrally slotted (16) over the greatest part of its length (10) (Figure 2).

6. High current contact according to one of claims 1 to 4, characterised thereby that the press-in portion (2) is executed to be cruciformly slotted (16) over the greatest part of its length (10) (Figure 3).

7. High current contact according to one of claims 1 to 6, characterised thereby that the press-in portion (2) is provided with a diameter-to-length ratio (17/10) of about 0.65:1.

8. High current contact according to one of claims 1 to 7, characterised thereby that the diameter ratio of the convex casing region (6) to the cylindrical casing regions (4 and 5) lies at about 1.16:1.

9. High current contact according to one of claims 1 to 8, characterised thereby that the overall length (10) of the press-in portion (2) stands in a ratio to the length (18) of its convex casing region (6) of about 1.43:1.

10. High current contact according to one of claims 1 to 9, characterised thereby that the inner diameter (19) of the sleeve-shaped or tubular press-in portion (2) stand in a ratio to its largest outer diameter (17) of about 0.62:1.

11. High current contact according to one of claims 1 to 10, characterised thereby that the cylindrical casing region (5) adjacent to the free end of the press-in portion (2) has a larger length dimension (14) than the rearward cylindrical casing region (4) and that in that case the lengths (14 and 13) thereof preferably have a ratio of about 1.66:1.

## Revendications

1. Contact de courant de haute intensité (1) pour dispositifs de connexion électrique, comportant un segment d'emboîtement pressé (2) de forme tubulaire ou sous forme de douille qui se situe entre deux zones d'enveloppe cylindriques courtes (4 et 5) et qui présente une zone d'enveloppe relativement longue, bombée comme un tonneau (6) dans laquelle se trouve la zone d'emboîtement pressé (7) proprement dite de l'élément de contact,
caractérisé en ce qu'au moins la zone d'emboîtement pressé (7) de la zone d'enveloppe bombée (6) du segment d'emboîtement pressé (2) est munie d'une rugosité ou d'un rainurage (8) ou analogue et présente une surface d'enveloppe continue essentiellement fermée, interrompue uniquement par des fentes diamétrales (16), et en ce que le segment d'emboîtement pressé (2) est munis sur toute sa longueur (10) d'un canal central (3) cylindrique moulé.

2. Contact de courant de haute intensité selon la revendication 1 caractérisé en ce qu'une zone d' enveloppe se rétrécissant de façon conique (9) est située à l'extrémité libre du segment d'emboîtement pressé (2), devant la zone d'enveloppe cylindrique (5), les deux zones d'enveloppe (5 et 9) présentant de préférence des dimensions de longueur correspondantes (14 et 20).

3. Contact de courant de haute intensité selon l'une des revendications 1 ou 2
caractérisé en ce que la zone d'enveloppe bombée à la façon d'un tonneau (6) présente un rayon de courbure (11) qui est supérieur à la longueur totale (10) du segment d'emboîtement pressé (2).

4. Contact de courant de haute intensité selon l'une des revendications 1 à 3
caractérisé en ce que les deux zones d'enveloppe (4 et 5) présentent des diamètres extérieurs (12) correspondants, de préférence toutefois des longueurs différentes (13 et 14).

5. Contact de courant de haute intensité selon l'une des revendications 1 à 4
caractérisé en ce que le segment d'emboîtement pressé (2) est fendu (16) diamétralement sur la majeure partie de sa longueur (10) (figure 2).

6. Contact de courant de haute intensité selon l'une des revendications 1 à 4
caractérisé en ce que le segment d'emboîtement pressé (2) est fendu (16) en croix sur la majeure partie de sa longueur (10) (Figure 3).

7. Contact de courant de haute intensité selon l'une des revendications 1 à 6
caractérisé en ce que le segment d'emboîtement pressé (2) présente un rapport diamètre/longueur (17/20) d'environ 0,65 : 1.

8. Contact de courant de haute intensité selon l'une des revendications 1 à 7
caractérisé en ce que le rapport des diamètres de la zone d'enveloppe bombée (6) sur les zones d'enveloppe cylindriques (4 et 5) est d'environ 1,16:1.

9. Contact de courant de haute intensité selon l'une des revendications 1 à 8
caractérisé en ce que la longueur totale (10) du segment d'emboîtement pressé (2) et la longueur (18) de la zone d'enveloppe bombée (6) sont dans un rapport d'environ 1,43 : 1.

10. Contact de courant de haute intensité selon l'une des revendications 1 à 9
caractérisé en ce que le diamètre intérieur (19) du segment d'emboîtement pressé en forme de douille ou de tube (2) se trouve dans le rapport d'environ 0,62 : 1 par rapport à son diamètre extérieur le plus grand (17).

11. Contact de courant de hauteintensité selon l'une des revendications 1 à 10
caractérisé en ce que la zone d'enveloppe (5) adjacente à l'extrémité libre du segmentd'emboîtement pressé (2) présente une longueur (14) plus importante que la zone d'enveloppe cylindrique arrière (4) et en ce que les longueurs de ces derniers (1' et 13) se trouvent, de préférence, dans le rapport d'environ 1,66 :1.
